# FASCICULE DE BREVET EUROPEEN

(11) **EP 0 518 747 B1**
(45) Date de publication et mention de la délivrance du brevet: **11.09.1996**
(21) Numéro de dépôt: 92401581.1
(22) Date de dépôt: 09.06.1992
(51) Int. Cl.: H05B 3/64

(54) **Résistance électrique chauffante utilisant des éléments résistifs en matériau composite carbone/carbone**
Elektrischer Heizwiderstand mit Elementen aus Kohlenstoff/Kohlenstoff-Kompositmaterialien
Electrical heating resistance with resistant elements out of carbon/carbon composite materials

(30) Priorité: 11.06.1991 FR 9107093
(43) Date de publication de la demande: 16.12.1992
(73) Titulaire: SOCIETE EUROPEENNE DE PROPULSION, F-92150 Suresnes (FR)
(72) Inventeur: Maumus, Jean-Pierre, F-33150 Cenon (FR); Giret, Henri Gaston, F-33600 Pessac (FR)
(74) Mandataire: Joly, Jean-Jacques

(56) Documents cités:
- WO-A-91/02438
- FR-A- 1 491 108
- FR-A- 2 385 060
- FR-A- 2 463 563
- FR-A- 2 622 381
- GB-A- 1 124 151
- US-A- 4 126 757

## Description

La présente invention concerne une résistance électrique chauffante utilisant des éléments résistifs en matériau composite carbone/carbone (C/C).

Le domaine d'application de l'invention est plus particulièrement celui des résistances chauffantes de forte puissance, typiquement 100 kW ou plus, comme, par exemple, celles utilisées pour le chauffage de fours industriels.

Actuellement, les dispositifs de chauffage électrique de puissance élevée utilisent des éléments résistifs métalliques ou en graphite. Les résistances métalliques sont relativement lourdes et ne peuvent être utilisées à des températures très élevées. Les résistances en graphite sont plus légères et ont une meilleure tenue en température, mais sont très fragiles. Le document FR-A-2 385060 divulge un élément de chauffage électrique de carbone.

Pour remédier à ces inconvénients, il a été proposé de réaliser des éléments résistifs en matériau composite C/C, c'est-à-dire un matériau comprenant une texture fibreuse de renfort en carbone densifiée par une matrice également en carbone. En effet, les composites C/C allient une résistance mécanique élevée à des caractéristiques thermiques voisines de celles du graphite ; ils peuvent être utilisés à des températures relativement élevées, par exemple jusqu'à environ 1300°C. Toutefois, les matériaux C/C sont relativement coûteux à élaborer.

Aussi, l'invention a pour but de fournir une résistance électrique chauffante utilisant des éléments résistifs en matériau composite C/C et dont la conception soit optimisée pour réduire autant que possible le coût de fabrication.

Ce but est atteint du fait que, conformément à l'invention, les éléments résistifs sont constitués par des barreaux en matériau composite carbone/carbone reliés entre eux par des pièces de liaison également en matériau composite carbone/carbone qui assurent à la fois les liaisons électriques et les liaisons mécaniques entre les barreaux, les barreaux et les pièces de liaison étant réalisés en un matériau composite comprenant une texture fibreuse de renfort en carbone densifiée par une matrice en carbone.

L'assemblage entre les barreaux et les pièces de liaison est réalisé au moins en partie par la forme. Il peut être complété au moyen d'éléments de fixation tels que des vis ou des systèmes vis-écrou réalisés également en matériau composite carbone/carbone.

Selon un mode préféré de réalisation de l'invention, les barreaux sont disposés parallèlement à un axe autour duquel ils sont répartis. Les pièces de liaison comprennent des premières pièces, ou barrettes, destinées à relier des extrémités de barreaux diamétralement opposés par rapport à l'axe, des deuxièmes pièces, ou blocs de liaison, destinées à relier des extrémités de barreaux adjacents, des troisièmes pièces, ou réglettes destinées à relier des extrémités voisines de barreaux alignés, et des quatrièmes pièces, ou arrivées de courant, destinées à relier des extrémités de barreaux à des bornes d'alimentation en courant.

Du fait de sa conception modulaire, la résistance électrique conforme à l'invention peut être adaptée à différentes puissances en utilisant des mêmes éléments de base.

En outre, les matériaux composites C/C sont aptes à supporter sans fragilisation des usinages de formes, telles que des queues d'aronde, permettant un assemblage au moins en partie par la forme entre les barreaux et les pièces de liaison. Un tel assemblage assure des liaisons mécaniques et électriques de bonne qualité.

Enfin, les propriétés mécaniques des matériaux composites C/C sont telles que les éléments de la résistance constituent à la fois des éléments résistifs chauffants et des éléments structuraux aptes à donner la tenue mécanique souhaitée à la résistance sans nécessiter de structure porteuse.

La texture de renfort est de type bidimensionnel (2D) ou tridimensionnel (3D).

Une texture 2D est formée de strates superposées. Celles-ci peuvent être des strates unidirectionnelles, par exemple des nappes de fils ou de câbles parallèles entre eux, ou des strates bidirectionnelles, par exemple des couches de tissu.

Une texture 3D présente des fibres orientées dans au moins trois directions différentes non coplanaires. A titre d'exemples, une texture de renfort 3D peut être formée par tissage tridimensionnel, ou par superposition de strates bidimensionnelles liées entre elles par aiguilletage ou par implantation de fils.

La densification de la texture de renfort par la matrice en carbone est réalisée de façon connue en soi par voie liquide ou par voie gazeuse. La densification par voie liquide consiste à imprégner la texture fibreuse par un précurseur du carbone, tel qu'une résine qui est polymérisée et pyrolysée. Plusieurs cycles d'imprégnation-polymérisation-pyrolyse peuvent être nécessaires pour obtenir le degré de densification souhaité. La densification par voie gazeuse consiste à former la matrice carbone par infiltration chimique en phase vapeur.

Les barreaux résistifs peuvent être découpés dans des plaques de matériau composite C/C préfabriquées, tandis que les pièces de liaison sont usinées dans des ébauches ou dans un bloc massif de matériau composite carbone/carbone. Lorsque la texture de renfort du matériau composite constitutif des barreaux est formée de strates superposées, celles-ci sont disposées parallèlement aux faces des plaques dans lesquelles les barreaux sont découpés.

Après usinage, les barreaux et pièces de liaison formant une résistance sont avantageusement revêtus d'une couche de pyrocarbone. Celle-ci est formée par dépôt chimique en phase vapeur sur les barreaux et les pièces de liaison, de préférence avant leur assemblage.

En effet, il a été montré par des essais que les éléments résistifs revêtus de pyrocarbone ont un comportement et une durée de vie améliorés. En particulier, les éléments résistifs non-revêtus de pyrocarbone se détériorent plus rapidement. En outre, en l'absence de revêtement de pyrocarbone, le fonctionnement des éléments résistifs est affecté par la présence de traces de doigts dues à leurs manipulations ; il n'en est plus ainsi avec un revêtement de pyrocarbone.

L'invention sera mieux comprise à la lecture de la description faite ci-après, à titre indicatif mais non limitatif, en référence aux dessins annexés, sur lesquels :
- la figure 1 est une vue en perspective d'une résistance électrique chauffante selon un premier mode de réalisation de l'invention,
- la figure 2 est une vue en coupe suivant le plan II-II de la figure 1,
- la figure 3 est une vue en coupe suivant le plan III-III de la figure 1,
- la figure 4 illustre schématiquement les liaisons électriques entre les barreaux de la résistance chauffante,
- la figure 5 montre, de façon éclatée, les éléments permettant de relier des extrémités de barreaux entre eux et à des arrivées de courant, à une extrémité de la résistance,
- la figure 6 montre, de façon éclatée, un support isolant et une réglette de liaison permettant de relier des barreaux mutuellement alignés,
- la figure 7 montre, de façon éclatée, un support isolant et un bloc de liaison permettant de relier des extrémités de barreaux adjacents à une autre extrémité de la résistance,
- la figure 8 est une vue schématique en perspective montrant un deuxième mode de réalisation d'une résistance selon l'invention, et
- la figure 9 est une vue schématique en perspective montrant un troisième mode de réalisation d'une résistance selon l'invention.

La résistance chauffante représentée par les figures 1 à 3 comprend douze barreaux élémentaires 10₁ à 10₁₂ plats à section rectangulaire (partiellement arrachés sur la figure 1). Les barreaux 10₁ à 10₁₂ sont identiques et sont répartis entre un premier groupe de barreaux 10₁ à 10₆ et un deuxième groupe de barreaux 10₇ à 10₁₂. Dans les deux groupes, les barreaux sont répartis angulairement autour d'un même axe 14 auquel ils sont tous parallèles. Chacun des barreaux 10₁ à 10₆ du premier groupe est aligné avec un barreau respectif 10₇ à 10₁₂ du deuxième et relié électriquement à celui-ci au moyen d'une réglette de liaison respective 12₁ à 12₆. A leurs autres extrémités, deux (10₁ et 10₄) des barreaux du premier groupe sont reliés à des arrivées de courant respectives 20₁ et 20₂ et les quatre autres sont reliés deux à deux au moyen de barrettes radiales respectives 16₁ et 16₂ tandis que, à leurs autres extrémités, les barreaux du deuxième groupe sont reliés deux à deux au moyen de blocs de liaison 18₁ à 18₃.

Comme le montre la figure 4, entre les arrivées de courant 20₁ et 20₂, le courant circule successivement dans le barreau 10₁, le barreau 10₇ aligné avec le précédent et relié à celui-ci par la réglette 12₁, le barreau 10₈ adjacent au barreau 10₇ et relié à celui-ci par le bloc de liaison 18₁, le barreau 10₂ aligné avec le barreau 10₈ et relié à celui-ci par la réglette 12₂, le barreau 10₅ opposé au barreau 10₂ et relié à celui-ci par la barrette 16₁, le barreau 10₁₁ aligné avec le barreau 10₅ et relié à celui-ci par la réglette 12₅, le barreau 10₁₂ adjacent au barreau 10₁₁ et relié à celui-ci par le bloc de liaison 18₃, le barreau 10₆ aligné avec le barreau 10₁₂ et relié à celui-ci par la réglette 12₆, le barreau 10₃ opposé au barreau 10₆ et relié à celui-ci par la barrette 16₂, le barreau 10₉ aligné avec le barreau 10₃ et relié à celui-ci par la réglette 12₃, le barreau 10₁₀ adjacent au barreau 10₉ et relié à celui-ci par le bloc de liaison 18₂, et le barreau 10₄ aligné avec le barreau 10₁₀ et relié à celui-ci par la réglette 12₄.

Chaque barreau 10 présente une largeur constante sur toute sa longueur à l'exception de ses extrémités 10a et 10b qui sont taillées de façon identique en queues d'aronde.

La figure 5 montre sous une forme éclatée les pièces de liaison des extrémités - sur la figure 1, les extrémités supérieures - des barreaux 10₁ à 10₆ entre elles et avec les arrivées de courant.

Chaque arrivée de courant 20 comprend : une première pièce 21 solidaire d'une borne 22 permettant le raccordement d'un conducteur électrique au moyen d'une cosse, et une deuxième pièce 23 munie d'un logement 24 en forme de queue d'aronde de forme complémentaire à celle de la queue d'aronde formée à chaque extrémité d'un barreau 10. La pièce 21 est reliée à la pièce 23 au moyen de vis 25 passant à travers les trous formés dans un disque isolant 26. Ce dernier est interposé entre les pièces 21 et 23 de chaque arrivée de courant. L'assemblage entre une extrémité d'un barreau et le logement 24 est réalisé par emboîtement en direction radiale par rapport à l'axe 14. Cet assemblage par la forme est complété par une fixation au moyen d'une vis (non représentée) traversant l'extrémité du barreau et vissée dans un trou fileté formé au centre du logement 24.

Les barrettes 16 présentent à leurs extrémités opposées des logements 16a, 16b analogues aux logements 24 afin de permettre le raccordement d'extrémités de barreaux 10. La fixation de ces extrémités sur les barrettes est complétée au moyen de vis 17 analogues aux vis 27, chaque vis 17 traversant l'extrémité d'un barreau et étant vissée dans un trou fileté formé au centre d'un logement 16a ou 16b.

Une rondelle isolante 29 est interposée entre les barrettes 16₁ et 16₂ afin d'empêcher tout contact entre celles-ci. La rondelle isolante 29 est munie d'un pion de centrage 29a qui pénètre dans l'un de deux orifices formés au milieu des barrettes 16₁, 16₂. Dans l'exemple illustré, les barrettes 16₁, 16₂ présentent une plus grande épaisseur à leurs extrémités où sont formés les logements permettant, en combinaison avec les vis 17, le raccordement des extrémités des barreaux.

La figure 6 montre une des réglettes de liaison 12 et une pièce support 30 en matériau isolant utilisées pour le raccordement des extrémités des barreaux 10₁ à 10₆ adjacentes aux extrémités correspondantes des barreaux 10₇ à 10₁₂. Chaque réglette de liaison 12 présente, d'un côté, deux logements en queue d'aronde 12a, 12b décalés en direction axiale et, symétriquement, de l'autre côté, deux autres logements 12c, 12d également décalés en direction axiale. Chacun des logements 12a, 12b, 12c, 12d a une forme complémentaire de celle de l'extrémité d'un barreau 10. La pièce support 30 a une forme hexagonale et présente à sa périphérie des logements 31 régulièrement répartis et recevant chacun une réglette de liaison 12. Chaque réglette 12 est engagée dans son logement 31 respectif avec les logements 12a à 12d tournes vers l'extérieur.

Les extrémités supérieures des barreaux 10₇ à 10₁₂ sont reliées aux réglettes 12₁ à 12₆ et à la pièce isolante 30 par engagement dans les logements 12c ou 12d et par des vis 37 (figures 1 et 3) qui traversent les extrémités des barreaux, passent à travers un trou formé au centre du logement 12c ou 12d correspondant et sont vissées dans des trous filetés formés dans la pièce 30 au centre des logements 31. Les extrémités inférieures des barreaux 10₁ à 10₆ sont reliées aux réglettes 12₁ à 12₆ par engagement dans les logements 12a ou 12b et par des vis 35 (figure 1) qui traversent les extrémités des barreaux, passent à travers un trou formé au centre du logement 12a ou 12b correspondant et sont immobilisées par des écrous 36 (figure 1).

Du fait du décalage en direction axiale entre les pièces 23 des arrivées de courant reliées aux barreaux 10₁ et 10₄, la barrette 16₁ reliée aux barreaux 10₂ et 10₅ et la barrette 16₂ reliée aux barreaux 10₃ et 10₆, les extrémités inférieures des barreaux 10₁ et 10₆ se trouvent à trois niveaux différents. Par contre, les extrémités supérieures des barreaux 10₇ à 10₁₂ se trouvent au même niveau, celui de la pièce support 30. Les réglettes 12₁ à 12₆ permettent de rattraper les distances différentes entre les extrémités en regard des barreaux qu'elles relient. Un premier décalage peut être rattrape en disposant la réglette avec son logement 12c ou son logement 12d au niveau de la pièce 31 (comme c'est le cas respectivement pour les réglettes 12₂, 12₃, 12₅, 12₆ et les réglettes 12₁, 12₂). Un deuxième décalage peut être rattrapé en engageant l'extrémité infèrieure des barreaux 10₁ à 10₆ dans un logement 12a ou dans un logement 12b (comme c'est le cas, respectivement, pour les barreaux 10₁, 10₂, 10₄, 10₅, et les barreaux 12₃, 10₆).

La figure 7 montre un des blocs de liaison 18 et une pièce support en matériau isolant 40 utilisés pour relier deux à deux et assembler les extrémités inférieures des barreaux 10₇ à 10₁₂. La pièce 40 comporte une embase 41 de laquelle font saillie des parois 42 qui délimitent trois logements 43₁, 43₂, 43₃ répartis angulairement autour de l'axe 14 et isolés les uns des autres. Chaque logement 43₁, 43₂, 43₃ reçoit un bloc de liaison respectif. Chaque bloc de liaison est destiné à relier les extrémités inférieures de deux barreaux adjacents. A cet effet, un bloc 18 présente deux logements 18a, 18b ayant une forme de queue d'aronde complémentaire de celle de l'extrémité d'un barreau. L'assemblage entre une extrémité d'un barreau et un bloc 18 est réalisé par engagement de cette extrémité dans un logement 18a ou 18b, en direction radiale, et fixation au moyen d'une vis 47 qui traverse l'extrémité du barreau et est vissée dans un trou fileté formé au centre du logement.

On notera que la liaison entre les extrémités des barreaux et les différentes pièces de liaison en utilisant un assemblage en queue d'aronde permet de maintenir un contact électrique satisfaisant même en cas de desserrage des vis qui complètent l'assemblage.

Les différentes pièces isolantes - disque 26, rondelle 19, pièces support 30 et 40 - sont par exemple en céramique.

Les barreaux ainsi que les différentes pièces assurant les liaisons entre ceux-ci sont réalisés en matériau composite carbone/carbone.

Les matériaux composites carbone/carbone sont connus et utilisés en particulier pour leurs propriétés thermostructurales, c'est à dire leur capacité à constituer des éléments de structure, en raison de leurs bonnes propriétés mécaniques, et à conserver ces propriétés jusqu'à des températures relativement élevées.

Les matériaux composites carbone/carbone sont constitués d'une texture de renfort en carbone densifiée par une matrice en carbone.

En l'espèce, pour la réalisation des barreaux 10, on peut utiliser une texture de renfort bidimensionnelle (2D) réalisée à partir de fibres de carbone et formée de strates unidirectionnelles ou bidirectionnelles empilées à plat parallèlement aux faces des barreaux. Des strates unidirectionnelles sont par exemple des nappes de fils ou de câbles parallèles entre eux ; dans ce cas, la direction longitudinale des barreaux est parallèle aux fils ou câbles. Des strates bidirectionnelles sont par exemple des couches de tissu.

La densification de la texture de renfort fibreuse est réalisée par voie liquide ou par voie gazeuse. Ces deux procédés sont bien connus en soi.

La densification par voie liquide consiste à imprégner la texture fibreuse au moyen d'un précurseur du carbone, tel qu'une résine ou un brai laissant un résidu en carbone après polymérisation et pyrolyse. L'imprégnation peut être réalisée sur les strates (nappes de fils ou tissu) avant superposition de celles-ci. Les strates préimprégnées peuvent être mises en forme sous presse, afin, par un compactage, d'obtenir un taux de fibres désiré (le taux de fibres étant le pourcentage effectivement occupé par par les fibres au sein du matériau). Afin d'obtenir un degré de densification suffisant, plusieurs cycles successifs d'imprégnation -polymérisation -pyrolyse peuvent être nécessaires.

La densification par voie gazeuse consiste à former la matrice par infiltration chimique en phase vapeur. A cet effet, la texture est placée dans un four dans lequel un flux gazeux est admis qui, dans des conditions déterminées de température et de pression laisse un dépôt en carbone au sein de la porosité accessible de la texture. Le flux gazeux est typiquement constitué par un hydrocarbure ou un mélange d'hydrocarbures. La texture fibreuse, au moins jusqu'à consolidation, peut être maintenue en forme dans un outillage qui assure également le degré de compactage nécessaire pour obtenir le taux de fibres désiré. L'outillage est démonté lorsque la texture est consolidée, c'est à dire lorsque le dépôt de pyrocarbone est suffisant pour lier les fibres entre elles. L'infiltration chimique en phase vapeur est poursuivie jusqu'à atteindre le degré de densification souhaité.

Par souci évident d'économie, pour la fabrication des barreaux 10, on réalise des plaques de matériau carbone/carbone dans lesquelles les barreaux sont ensuite découpés.

Après usinage, les barreaux sont revêtus d'une couche de carbone pyrolytique ou pyrocarbone. Celle-ci est formée par dépôt chimique en phase vapeur dans des conditions similaires à celles de l'infiltration chimique de carbone en phase vapeur. L'épaisseur de la couche de pyrocarbone est par exemple environ égale à 100 microns.

Pour la réalisation des pièces de liaison - barrettes 16₁, 16₂, réglettes 12₁ à 12₆, blocs 18₁ à 18₃ - ainsi que des arrivées de courant - pièces 21 et 23 - et des vis 17, 27, 35, 37, 47 et écrous 36, on utilise un matériau carbone/carbone comprenant de préférence une texture de renfort tridimensionnelle (3D). Une telle texture est obtenue par exemple par tissage tridimensionnel de fils de carbone, ou par superposition de strates unidirectionnelles ou bidirectionnelles et liaison des strates entre elles. Dans le cas où des strates unidirectionnelles, telles que des nappes de câbles sont superposées, les directions des câbles sont différentes d'une nappe à une autre. Comme connu en soi, la liaison entre strates superposées peut être réalisée par aiguilletage ou par implantation de fils. Lorsque l'aiguilletage est utilisé, les fibres entrainées par les aiguilles peuvent être prélevées dans des voiles de fibres interposés entre les strates.

La densification de la texture tridimensionnelle est réalisée par voie liquide ou par voie gazeuse comme indiqué plus haut.

Les pièces de liaison sont usinées dans des blocs de matériau carbone/carbone. Après usinage, elles peuvent être revêtues d'une couche de pyrocarbone, comme les barreaux.

Il est également possible d'utiliser une texture de renfort 3D pour la réalisation des barreaux et une texture de renfort 2D pour la réalisation des pièces de liaison.

L'utilisation du matériau composite carbone/carbone est particulièrement avantageuse car elle permet de réaliser un dispositif de chauffage électrique dans lequel les éléments résistifs, en particulier les barreaux, sont également des éléments de structure du fait de leurs propriétés mécaniques et leur non-fragilité. De plus, les matériaux composites carbone/carbone sont légers - leur densité est généralement d'environ 1,7 - et peuvent supporter des températures élevées, par exemple jusqu'à 2 500°C en atmosphère non-oxydante.

Selon une autre caractéristique du dispositif selon l'invention, et grâce aux propriétés mécaniques du matériau utilisé, les liaisons entre les éléments résistifs sont réalisées au moyen de pièces qui assurent non seulement la liaison électrique mais également la liaison mécanique. En particulier, comme décrit plus haut, il est possible de réaliser un assemblage par la forme qui assure ces deux fonctions électrique et mécanique.

Enfin, comme déjà indiqué, le revêtement de pyrocarbone formé sur les éléments résistifs et les pièces de liaison permet d'améliorer la durée de vie et le fonctionnement de la résistance. Le revêtement peut être rénové au bout d'une certaine durée d'utilisation.

### Exemple

Un dispositif de chauffage prévu pour une utilisation sous une puissance de 250 kW et tel qu'illustré par la figure 1 a été réalisé.

Les barreaux 10 ont été découpés dans une plaque de matériau composite comprenant une texture fibreuse formée par empilement de couches de tissu de carbone avec un taux de fibres de 25 % et une matrice en carbone formée par infiltration chimique en phase vapeur. L'infiltration a été poursuivie jusqu'à laisser une porosité résiduelle de l'ordre de 15 %. Le matériau obtenu a une densité d'environ 1,7. Chaque barreau 10 a une épaisseur de 5 mm, un largeur de 50 mm et une longeur de 750 mm. Les dimensions sont adaptées à la puissance désirée.

Les pièces de liaison (arrivées de courant, réglettes, barrettes, blocs, vis et écrou) ont été usinées dans des blocs de matériau composite comprenant une texture fibreuse formée par empilement et aiguilletage de couches de tissu de carbone alternant avec des voiles de fibres de carbone, avec un taux de fibres de l'ordre de 25 %. La texture a été densifiée par infiltration de pyrocarbone en phase vapeur jusqu'à atteindre une porosité résiduelle de l'ordre de 15 %. Le matériau obtenu a une densité d'environ 1,7.

Dans le mode de réalisation décrit plus haut, les éléments résistifs sont formés par douze barreaux répartis en deux groupes de six.

Par sa conception modulaire, le dispositif de chauffage peut être adapté à différentes puissances ou à différentes configurations d'utilisation, en prévoyant un nombre de barreaux plus ou moins grand.

En particulier, un ou plusieurs groupes supplémentaires de six barreaux peuvent être ajoutés au dispositif de la figure 1 en utilisant un ou plusieurs ensembles supplémentaires de réglettes et pièce isolante tel que l'ensemble constitué par les réglettes 12₁ à 12₆ et la pièce 30.

Il est également possible, comme le montre la figure 8, de réaliser un dispositif de chauffage dans lequel les éléments résistifs sont constitués par un groupe de barreaux 10′₁ à 10′₆ s'étendant chacun d'une extrémité à l'autre du dispositif. Si l'on utilise, aux extrémités des barreaux, des pièces de liaison identiques à celles utilisées aux extrémités du dispositif de chauffage de la figure 1, il est alors nécessaire de prévoir des barreaux ayant des longueurs différentes pour tenir compte de leur décalage à leur extrémité supérieure.

En variante, comme le montre la figure 9, le décalage entre les positions des extrémités supérieures des barreaux 10′₁ à 10′₆ peut être rattrapé, non pas en donnant aux barreaux des longueurs différentes, mais en utilisant des blocs de liaisons 18' offrant, pour chaque extrémité d'un barreau, trois possibilités d'assemblage à des niveaux différents.

## Revendications

1. Résistance électrique chauffante de forte puissance comprenant des éléments résistifs en matériau composite carbone/ carbone,
caractérisé en ce que les éléments résistifs sont constitués par des barreaux (10) reliés entre eux par des pièces de liaison (12, 16, 18) qui assurent à la fois les liaisons électriques et les liaisons mécaniques entre les barreaux, les barreaux et les pièces de liaison étant réalisés en un matériau composite carbone-carbone comprenant une texture fibreuse de renfort en carbone densifiée par une matrice en carbone.

2. Résistance selon la revendication 1, caractérisée en ce que l'assemblage entre les barreaux (10) et les pièces de liaison (12, 16, 18) est réalisé au moins en partie par la forme.

3. Résistance selon l'une quelconque des revendications 1 et 2, caractérisée en ce que les éléments résistifs (12) sont revêtus d'une couche de pyrocarbone.

4. Résistance selon la revendication 3, caractérisée en ce que les pièces de liaison (12,16,18) sont revêtues d'une couche de pyrocarbone.

5. Résistance selon l'une quelconque des revendications 1 à 4, caractérisée en ce que l'assemblage entre les barreaux et les pièces de liaison est réalisé en partie par la forme et est complété par des éléments de fixation (17, 36, 37, 47) réalisés en matériau composite carbone/carbone.

6. Résistance selon l'une quelconque des revendications 1 à 5, caractérisée en ce que les barreaux (10) sont disposés parallèlement à un axe (14) autour duquel ils sont répartis.

7. Résistance selon la revendication 6, caractérisée en ce que, à une extrémité de la résistance, les liaisons entre barreaux (10) sont réalisées au moyen de pièces de liaison (16) qui sont disposées radialement pour relier les extrémités de barreaux diamétralement opposées par rapport à l'axe (14).

8. Résistance selon l'une quelconque des revendications 6 et 7, caractérisée en ce que, à une extrémité de la résistance, les liaisons entre barreaux (10) sont réalisées au moyen de pièces de liaison (18) qui relient les extrémités de barreaux adjacents.

9. Résistance selon l'une quelconque des revendications 6 à 8, caractérisée en ce qu'elle comporte des pièces de liaison (16) reliant des extrémités adjacentes de barreaux alignés.

10. Résistance selon la revendication 9, caractérisée en ce que chaque pièce de liaison (12) destinée à relier les extrémités adjacentes de barreaux alignés comporte plusieurs logements (12a - 12d) aptes à recevoir une extrémité d'un barreau et espacés les uns des autres parallèlement à l'axe (14) afin d'ajuster la position longitudinale d'au moins un des barreaux relié à ladite pièce de liaison.

## Patentansprüche

1. Elektrischer Heizwiderstand hoher Leistung, mit Widerstandselementen aus Kohlenstoff/Kohlenstoff-Verbundmaterial,
dadurch gekennzeichnet,
daß die Widerstandselemente durch Stäbe (10) gebildet sind, die durch Verbindungsteile (12, 16, 18) miteinander verbunden sind, welche sowohl die elektrischen als auch die mechanischen Verbindungen zwischen den Stäben bilden, wobei die Stäbe und die Verbindungsteile aus einem Kohlenstoff/Kohlenstoff-Verbundmaterial gebildet sind, das eine Verstärkungsfaserstruktur aufweist, die durch eine Kohlenstoffmatrix verdichtet ist.

2. Widerstand nach Anspruch 1,
dadurch gekennzeichnet,
daß die Verbindung zwischen den Stäben (10) und den Verbindungsteilen (12, 16, 18) zumindest teilweise formschlüssig ausgeführt ist.

3. Widerstand nach Anspruch 1 oder 2,
dadurch gekennzeichnet,
daß die Widerstandselemente (12) mit einer Pyrocarbonschicht überzogen sind.

4. Widerstand nach Anspruch 3,
dadurch gekennzeichnet,
daß die Verbindungsteile (12, 16, 18) mit einer Pyrocarbonschicht überzogen sind.

5. Widerstand nach einem der Ansprüche 1 bis 4,
dadurch gekennzeichnet,
daß die Verbindung zwischen den Stäben und den Verbindungsteilen teilweise formschlüssig ausgeführt und durch Befestigungselemente (17, 36, 37, 47) vervollständigt ist, die aus Kohlenstoff/Kohlenstoff-Verbundmaterial gebildet sind.

6. Widerstand nach einem der Ansprüche 1 bis 5,
dadurch gekennzeichnet,
daß die Stäbe (10) parallel zu einer Achse (14) angeordnet sind, um die herum sie verteilt sind.

7. Widerstand nach Anspruch 6,
dadurch gekennzeichnet,
daß an einem Ende des Widerstands die Verbindungen zwischen Stäben (10) mittels Verbindungsteilen (16) ausgeführt sind, die radial angeordnet sind, um die Enden von Stäben zu verbinden, die einander bezüglich der Achse (14) diametral gegenüberliegen.

8. Widerstand nach Anspruch 6 oder 7,
dadurch gekennzeichnet,
daß an einem Ende des Widerstands die Verbindungen zwischen Stäben (10) mit Hilfe von Verbindungsteilen (18) ausgeführt sind, welche die Enden von benachbarten Stäben miteinander verbinden.

9. Widerstand nach einem der Ansprüche 6 bis 8,
dadurch gekennzeichnet,
daß er Verbindungsstücke (16) trägt, welche benachbarte Enden von miteinander fluchtenden Stäben verbinden.

10. Widerstand nach Anspruch 9,
dadurch gekennzeichnet,
daß jedes Verbindungsteil (12), welches dazu dient, die benachbarten Enden von miteinander fluchtenden Stäben zu verbinden, mehrere Aufnahmesitze (12a-12d) aufweist, die dazu ausgebildet sind, jeweils ein Ende eines Stabs aufzunehmen und voneinander parallel zu der Achse (14) zu beabstanden, um die Längsposition zumindest eines der mit dem Verbindungsteil verbundenen Stäbe einzustellen.

## Claims

1. High power electrical heating resistance comprising resistive elements made of carbon/carbon composite material, characterized in that the resistive elements are constituted by strips (10) interconnected by connection pieces (12, 16, 18) providing both electrical connections and mechanical connections between the strips, the strips and connection pieces being made of a carbon/carbon composite material comprising a fibrous reinforcing texture densified by a carbon matrix.

2. Resistance according to claim 1, characterized in that the strips (10) and the connection pieces (12, 16, 18) are assembled together, at least in part, by their shape.

3. Resistance according to any one of claims 1 and 2, characterized in that the resistive elements (12) are coated with a layer of pyrocarbon.

4. Resistance according to claim 3, characterized in that the connection pieces (12, 16, 18) are coated with a layer of pyrocarbon.

5. Resistance according to any one of claims 1 to 4, characterized in that the strips and the connection pieces are assembled together, at least in part, by their shape, and are further assembled together by fasteners (17, 36, 37, 47) made of carbon/carbon composite material.

6. Resistance according to any one of claims 1 to 5, characterized in that the strips (10) are disposed parallel to an axis (14) about which they are distributed.

7. Resistance according to claim 6, characterized in that the connections between the strips (10) at one end of the resistance, are made by connection pieces (16) which extend radially to interconnect the ends of strips that are diametrically opposite about the axis (14).

8. Resistance according to any one of claims 6 and 7, characterized in that the connections between the strips (10) at one end of the resistance, are made by means of connection pieces (18) which interconnect the ends of adjacent strips.

9. Resistance according to any one of claims 6 to 8, characterized in that it includes connection pieces (16) interconnecting the adjacent ends of strips that are in alignment.

10. Resistance according to claim 9, characterized in that each connection piece (12) for interconnecting the adjacent ends of aligned strips includes a plurality of recesses (12a - 12d) suitable for receiving the end of a strip, which recesses are spaced apart from one another parallel to the axis (14) in order to accommodate at least one of the strips connected to said connection piece in different longitudinal positions.
